# EUROPÄISCHE PATENTSCHRIFT

(11) **EP 4 647 571 B1**
(45) Veröffentlichungstag und Bekanntmachung des Hinweises auf die Patenterteilung: **10.06.2026**
(21) Anmeldenummer: 25174582.4
(22) Anmeldetag: 06.05.2025
(51) Int. Cl.: E05D 11/10, E05D 15/54, E05F 1/12

(54) **PENDELSCHARNIER**
PENDULUM HINGE
CHARNIÈRE PENDULAIRE

(30) Priorität: 08.05.2024 DE 102024112915
(43) Veröffentlichungstag der Anmeldung: 12.11.2025
(73) Patentinhaber: Cofano, Giuseppe, 74023 Grottaglie (IT)
(72) Erfinder: Cofano, Giuseppe, 74023 Grottaglie (IT)
(74) Vertreter: Limbeck, Achim

(56) Entgegenhaltungen:
- DE-A1- 102007 020 730
- DE-A1- 102020 100 739

## Beschreibung

### Technisches Gebiet

Die vorliegende Erfindung betrifft ein Pendelscharnier gemäß dem Oberbegriff des Patentanspruchs 1.

### Stand der Technik

Es sind aus dem Stand der Technik unterschiedlichste Scharniere zum Einsatz an Pendeltüren sowie dergleichen gelenkig verbundenen Bauteilen bekannt. Am Markt durchgesetzt hat sich ein Scharnier, welches in dem Patent DE 100 66 484 B3 beschrieben ist und das einen Pendeltür-Schließer mit Torsionsfedern betrifft. Dabei wird die Federkraft durch verschiedene Halte- und Anschlagvorrichtungen so auf den Türflügel übertragen, dass dieser nach beiden Seiten aufschwingen kann und in die Mittelstellung zurückgeführt wird.

Nachteilig kann sich dabei auswirken, dass die Torsionsfedern bei der Verdrehung von mehr als 90° mit der Zeit ermüden und brechen können, und das sich das Drehmoment überproportional zum Öffnungswinkel verhalten kann, was eine hohe Rückstellkraft bei vollständiger Öffnung und ein zu schnelles Zurückschwingen des Türflügels verursachen kann. Diese Ausführung stellt immer einen Kompromiss dar, da die Torsionsfeder entweder zugunsten einer langen Lebensdauer entsprechend lang und damit weich ausgeführt sein muss, oder für eine ausreichende Kraftwirkung kürzer und härter sein muss, was zu häufigem Federbruch führt. Außerdem werden diese Torsionsfeder nur an der oberem Ecke des Türflügels eingesetzt, was zu einer ungleichmäßigen Kraftwirkung und damit zu Torsionsschwingungen bei Betätigen der Tür führt. Da zusätzlich zu dem Schließer in der Regel noch drei Scharniere erforderlich sind, ist der technische Aufwand relativ hoch, und das Ein- und Aushängen des Türflügels relativ umständlich.

Aus EP 3 901 401 A2 ist ein System bekannt, bei dem zwei Gelenkteile unter Erzeugung einer Federspannung aneinander gleiten. Diese Ausführung hat den Nachteil, das relativ lange Federbolzen erforderlich sind, die in der Breite der aufrechten Profile bei den für Insektenschutztüren üblichen Abmessungen nicht ausreichend Platz haben, und daher in die waagerechten Profile im Bereich der Ecken hineinragen müssen. Die gängigen Gehrungs-Eckverbindungen für Aluminiumprofile sind deshalb bei diesem System nicht anwendbar. Außerdem entstehen an den Flächen der Gelenkkonturen hohe Reibungskräfte, da hier die volle Kraft der Feder großflächig auf eine Gleitbahn wirkt.

Aus der DE 10 2020 100 739 A1 ist ein Pendelscharnier mit zwei Scharnierteilen zur schwenkbaren Verbindung mehrerer Bauteile bekannt, bei der die Scharnierteile über zwei Drehachsen mit aneinander liegenden Gleitflächen schwenkbar verbunden sind. Zur Bildung der beiden Drehachsen an dem ersten Scharnierteil sind zwei beabstandet angeordnete Aufnahmen zur Bildung der Gleitflächen an dem ersten Scharnierteil und an dem zweiten Scharnierteil mindestens zwei mit den Aufnahmen an dem ersten Scharnierteil entsprechend korrespondierende sowie zur Bildung der Gleitflächen an dem zweiten Scharnierteil ausgebildete Gleitkörper vorgesehen. Die beiden Scharnierteile stehen weiterhin durch Federspannung über eine Federeinrichtung zueinander in Wirkverbindung, wobei die Federeinrichtung aus mindestens einem an dem zweiten Scharnierteil reversibel anordbaren Verbindungsteil sowie einem das Verbindungsteil haltenden Federelement gebildet ist. Das Federelement ist überdies aus einer sich symmetrisch zu einer durch das Verbindungsteil verlaufenden Längsachse der aneinander anliegenden Scharnierteile erstreckenden Stabfeder gebildet. Bei dem in der DE 10 2020 100 739 A1 patentierten System hat die Stabfeder den Nachteil, dass die Übertragung der axialen Kräfte über die Halteteile der Feder erfolgt, was bei Verschleiß dieser Teile dazu führt, dass der Türflügel aufgrund seines Gewichtes absackt. Außerdem wirken die Kräfte beim Durchbiegen einer solchen Stabfeder sehr ungleichmäßig, wodurch der mittlere Teil des Stabes wesentlich stärker beansprucht wird und es hier zu Materialermüdung kommt (bei normalen Druckfedern z.B. verteilen sich die Kräfte gleichmäßig). Die DE 10 2020 100 739 A1 beschreibt, dass in einem Scharnier die Federeinrichtung aus mindestens einem an dem zweiten Scharnierteil reversibel anordbaren Verbindungsteil sowie mindestens einem das Verbindungsteil haltenden Federelement gebildet ist und dass die Federn eine Zugkraft auf das Verbindungsteil ausüben.

Aus dem US-Patent US 6 635 71 A ist ein Pendelscharnier bekannt, das weite Verbreitung bei den bekannten Western-Saloontüren fand und dessen Prinzip auch heute noch bei Pendeltür-Beschlägen Verwendung findet, überwiegend im Möbelbereich. Dabei wurden eine Schraubenfeder oder mehrere Schraubenfedern mit dem Scharnier derart kombiniert, dass sich die Tür automatisch schließt oder von der Feder oder den Federn offen gehalten wird, wenn sie im rechten Winkel geöffnet wird. Dieses Pendelscharnier Erfindung in ihrer ursprünglichen Form ist aber praktisch nicht überall einsetzbar, da bei der erforderlichen flachen Bauweise keine ausreichende Hebelübersetzung möglich ist und so eine enorme Federkraft erforderlich wäre. Diese würde zu entsprechend hohen Kräften führen, was bei kleinen Bauteilen die Grenze des Machbaren überschreitet. Es entsteht eine zu hohe Reibung an den Gleitflächen.

Aus den beiden Offenlegungsschriften US 639 254 A und US 2004/ 0 134 029 A1 ist jeweils ein Pendelscharnier mit Scharnierteilen zur schwenkbaren Verbindung mehrerer Bauteile bekannt bei dem die Scharnierteile über zwei Drehachsen mit aneinander liegenden Gleitflächen schwenkbar verbunden sind, wobei zur Bildung der beiden Drehachsen an dem ersten Scharnierteil mehrere beabstandet angeordnete Aufnahmen zur Bildung der Gleitflächen an dem ersten Scharnierteil und an dem zweiten Scharnierteil mehrere mit den Aufnahmen an dem ersten Scharnierteil entsprechend korrespondierende sowie zur Bildung der Gleitflächen an dem zweiten Scharnierteil ausgebildete Gleitkörper vorgesehen sind, wobei die beiden Scharnierteile über ein Feder- und/oder Dämpfungselement zueinander in Wirkverbindung stehen, wobei das Feder- und/oder Dämpfungselement aus einem an dem zweiten Scharnierteil reversibel anordbaren Verbindungsteil sowie einer das Verbindungsteil haltenden Feder gebildet ist.

Aus der Druckschrift DE 10 2007 020 730 A1 ist weiterhin eine Pendeltür mit einem Selbstschließscharnier mit zwei Scharnierteilen bekannt zur schwenkbaren Verbindung mehrerer Bauteile bekannt, wobei die Scharnierteile über zwei Drehachsen mit aneinander liegenden Gleitflächen schwenkbar verbunden sind, wobei zur Bildung der beiden Drehachsen an dem ersten Scharnierteil zwei beabstandet angeordnete Aufnahmen zur Bildung der Gleitflächen an dem ersten Scharnierteil und an dem zweiten Scharnierteil mindestens zwei mit den Aufnahmen an dem ersten Scharnierteil entsprechend korrespondierende sowie zur Bildung der Gleitflächen an dem zweiten Scharnierteil ausgebildete Gleitkörper vorgesehen sind, wobei die beiden Scharnierteile durch Federspannung über mindestens eine Federeinrichtung zueinander in Wirkverbindung stehen, wobei die Federeinrichtung ein Federelement aufweist, das aus mindestens zwei sich symmetrisch zu einer Längsachse der aneinander anliegenden Scharnierteile erstreckenden Druckfedern gebildet ist, wobei die Druckfedern entlang ihrer parallel zur Längsachse ausgerichteten Achsen durch eine Linearführung linear geführt sind, wobei die Druckfedern so ausgebildet sind, dass sie durch ihre entsprechende Aufnahme an jeweils paarweise symmetrisch zur Längsachse angeordneten Formteilen (15) der Linearführungen eine Druckkraft auszuüben. Nachteilig bei dieser Pendeltür ist, dass die durch die Druckfeder/n ausgeübte Kraft als reine Druckkraft auf die Gleitlager der Hauptachse und auch auf die Rolle hohe Reibungskräfte bewirkt, was zu einer hohen Materialbeanspruchung führt. Das Verhältnis von erzeugtem Drehmoment zur Reibung ist daher ungünstig, die Feder besitzt zwar einen kurzen Weg, aber eine große Kraft.

### Darstellung der Erfindung

Der vorliegenden Erfindung liegt die Aufgabe zugrunde, ein Pendelscharnier zu schaffen, das die vorgenannten Nachteile ausräumt und bei der die Funktionen von Scharnier, Rückstellfeder und Mittenpositionierung in einer Einheit zusammengefasst werden.

Erfindungsgemäß wird die voranstehende Aufgabe gemäß dem Oberbegriff des Anspruchs 1 in Verbindung mit den kennzeichnenden Merkmalen gelöst. Vorteilhafte Ausgestaltungen und Weiterbildungen des erfindungsgemäßen Pendelscharniers sind in den abhängigen Unteransprüchen angegeben.

Die vorliegende Erfindung umgeht die aufgeführten Probleme dadurch, dass die maximal möglichen Hebel direkt genutzt werden und neben der geringen unvermeidlichen Reibung in den üblichen Drehlagern fast keine weitere Reibung durch Kraftumlenkung oder an Gleitflächen entsteht. Somit wirkt die Federkraft praktisch unmittelbar auf den Angriffspunkt des Hebels. Außerdem lässt sich das effektive Drehmoment bspw. eines Türflügels in Abhängigkeit vom Öffnungswinkel durch die Anordnung der Drehachsen beeinflussen, so dass über weite Bereiche ein nahezu lineares Drehmoment erreicht werden kann, was ein zu schnelles Schließen verhindert. Trotzdem ist das Drehmoment kurz vor Erreichen der Mittelstellung noch relativ hoch, so dass sich kein Totpunkt ergibt, der den Türflügel zum Stillstand bringt, bevor dieser in den Anziehungsbereich vorzugsweise vorgesehener Schließmagnete kommt. Das Vorsehen zumindest relativ kleiner Magnete auf der Schließseite ist vorteilhaft, um die unvermeidliche Reibung von Abdichtbürsten nahe der Mittelstellung zu überwinden. Außerdem führt die durch die erfindungsgemäße Ausbildung des Pendelscharniers erreichte gleichmäßige Drehmomentverteilung dazu, dass Torsionsschwingungen eines Türflügels wirksam vermieden werden.

### Kurzbeschreibung der Zeichnungen

Weitere Ziele, Merkmale, Vorteile und Anwendungsmöglichkeiten des erfindungsgemäßen Pendelscharniers ergeben sich aus der nachfolgenden Beschreibung von Ausführungsbeispielen anhand der Zeichnungen.

In den Zeichnungen zeigen
Fig. 1 die erfindungswesentlichen Teile des erfindungsgemäßen Pendelscharniers wie Federeinrichtung und Verbindungselemente in einer vorteilhaften Ausführungsform in einer perspektivischen Explosionsansicht;
Fig. 2 die erfindungswesentlichen Teile wie in Fig. 1 in einer weiteren Explosionsansicht;
Fig. 3 die erfindungswesentlichen Teile wie in Fig. 1 im zusammengebauten Zustand in perspektivischer Ansicht;
Fig. 4 die erfindungswesentlichen Teile im seitlichen Schnitt;
Fign. 5a bis 5c einzelne Schnittzeichnungen des Verbindungsteils und der Federeinrichtung;
Fig. 6 das gesamte erfindungsgemäße Pendelscharnier in einer weiteren vorteilhaften Ausführungsform mit zwei Bauteilen im Schnitt, wobei Fig. 6 die Drehpunkte, die durch die ineinandergreifenden Gleitflächen gebildet werden sowie die Verbindungs- und Gelenkbolzen zeigt;
Fig. 7 das Pendelscharnier wie in Fig. 6 in einer perspektivischen Ansicht.

### Ausführung der Erfindung

Wie aus Fig. 1 ersichtlich, umfasst das erfindungsgemäße Pendelscharnier 1 zwei Scharnierteilen 10, 11 zur schwenkbaren Verbindung mehrerer Bauteile 2, 3, wobei die Scharnierteile 10, 11 über zwei Drehachsen A', A'' mit aneinander liegenden Gleitflächen 1000, 1100 schwenkbar verbunden sind, wobei zur Bildung der beiden Drehachsen A', A'' an dem ersten Scharnierteil 10 mindestens zwei beabstandet angeordnete Aufnahmen 100 zur Bildung der Gleitflächen 1000 an dem ersten Scharnierteil 10 und an dem zweiten Scharnierteil 11 mindestens zwei mit den Aufnahmen 100 an dem ersten Scharnierteil 10 entsprechend korrespondierende sowie zur Bildung der Gleitflächen 1100 an dem zweiten Scharnierteil 11 ausgebildete Gleitkörper 110 vorgesehen sind, wobei die beiden Scharnierteile 10, 11 durch Federspannung über mindestens eine Federeinrichtung 12 zueinander in Wirkverbindung stehen, wobei die Federeinrichtung 12 aus mindestens einem an dem zweiten Scharnierteil 11 reversibel anordbaren Verbindungsteil 120 sowie mindestens einem das Verbindungsteil 120 haltenden Federelement 121 gebildet ist.

Bei dem erfindungsgemäßen Pendelscharnier 1 ist das Federelement 121 aus mindestens zwei sich symmetrisch zu einer durch das Verbindungsteil 120 verlaufenden Längsachse L der aneinander anliegenden Scharnierteile 10, 11 erstreckenden Druckfedern 1210', 1210'' gebildet, wobei die Druckfedern 1210', 1210'' entlang ihrer parallel zur Längsachse L ausgerichteten Achsen DA durch eine Linearführung 122 linear geführt sind.

Als «symmetrisch» sei im Zusammengang dieser Erfindung eine abstands- und/oder anordnungsgleiche Ausbildung und/oder Anordnung der mindestens zwei Druckfedern in Bezug auf die durch das Verbindungsteil verlaufende Längsachse der aneinander anliegenden Scharnierteile gemeint. Die Druckfedern liegen sich dabei vorteilhafterweise in Bezug auf die Längsachse spiegelbildlich gegenüber. Überdies ist es besonders vorteilhaft, wenn die Druckfedern identisch und/oder spiegelbildlich identisch ausgebildet sind. Weiterhin kann es vorteilhaft sein, wenn die die Druckfedern aufnehmenden Formteile der Linearführungen identisch oder spiegelbildlich identisch ausgebildet und/oder in Bezug auf die Längsachse symmetrisch angeordnet sind.

Bei dem erdindungsgemäßen Pendelscharnier sind die Druckfedern 1210', 1210'' ausgebildet, durch ihre entsprechende Aufnahme an jeweils paarweise symmetrisch zur Längsachse L angeordneten Formteilen 1220', 1220''; 1220‴, 1220ʺʺ der Linearführungen 122 eine Zugkraft auf das Verbindungsteil 120 auszuüben.

Wie aus Fig. 1 und aus Fig. 6 ersichtlich, umfasst das erfindungsgemäße Pendelscharnier 1 vorteilhafterweise jeweils mindestens ein erstes Verbindungselement 101, welches dem ersten Scharnierteils 10 zugerodnet und an diesem befestigbar ist und mindestens ein zweites Verbindungselement 111, welche dem zweiten Scharnierteil 11 zugeordnet und an diesem befestigbar ist, wobei die mindestens zwei Verbindungselemente 101, 111 jeweils mit den Bauteilen 2, 3 verbunden sind oder verbunden werden. Die Scharnierteile 10, 11 und/oder die Verbindungselemente 110, 111 können in einer nicht dargestellten Ausführungsform auch als Bestandteil der Bauteile 2, 3 ausgebildet sein. Wie aus Fig. 1 ersichtlich, wird das zweite Verbindungselement 111 vorzugsweise durch die beiden Formteile 1220''', 1220ʺʺ der Linearführung 122 gebildet oder diese sind vorzugsweise mit dem zweiten Verbindungselement 111 verbunden.

Die Zugkraft entsteht, wenn die den Drehpunkten D beziehungsweise dem zweiten Scharnierteil 11 zugewandten Enden der Druckfedern 1210', 1210'' am ersten Scharnierteil 10 festgelegt sind. Wenn, wie in der DE 10 2007 020 730 A1, das dem Drehpunkt D abgewandte Ende einer Druckfeder festgelegt ist, entsteht hingegen eine Druckkraft, die in diesem Fall über einen Bolzen in Richtung Drehpunkt D wirkt. Die relativ zum ersten Scharnierteil 10 beweglichen Enden der Druckfedern 1210', 1210'' zeigen mithin in die den Drehpunkten D oder dem zweiten Scharnierteil 11 abgewandte Richtung. Die Zugkraft entsteht vorliegend durch die entsprechende, erfindungsgemäße Anordnung und Ausbildung der Druckfedern 1210', 1210'' und Formteile 1220', 1220''; 1220''', 1220ʺʺ im zusammengesetzten Zustand des Pendelscharniers 1, wie es beispielsweise in Fig. 6 dargestellt ist, vorzugsweise dann, wenn - wie beispielhaft aufgezeigt - das erste Verbindungselement 101 mit dem ersten Scharnierteil 10 und das zweite Verbindungselement 111 mit dem zweiten Scharnierteils 11 fest verbunden wird.

Hierzu umfasst das Pendelscharnier 1 vorzugsweise mindestens ein Spannelement 1221, mittels dem die Federspannung zwischen den beweglichen und unbeweglichen Formteilen 1220', 1220''; 1220''', 1220ʺʺ der Linearführung 122 lösbar ist. Dabei ist es besonders vorteilhaft, wenn die beweglichen Formteile 1220', 1220'' mit den unbeweglichen Formteilen 1220''', 1220ʺʺ mittels des mindestens einen Spannelements 1221 abstandsveränderlich sind. Hierzu können vorzugsweise zwei Spannelemente 1221 vorgesehen sein, welche bspw. durch die Druckfedern 1210', 1210'' durchführbar sind. Das mindestens eine Spannelement 1221 kann bspw. als Schraube oder als Bolzen ausgebildet sein.

Das mindestens eine Spannelement 1221 wird vor der Verbindung der Verbindungselemente 101, 111 mit den Scharnierteilen 10, 11 in die ensprechenden Führung eingesetzt und vorzugsweise verschraubt, so dass die Druckfedern 1210', 1210'' gespannt werden (siehe Fig. 3). Im gespannten Zustand der Druckfedern 1210', 1210'' können dann die Verbindungselemte 101, 111 mit den Scharnierteil 10, 11 ohne Federspannung verbunden werden, welche dann durch Entfernen des mindestens einen Spannelements 1221 wieder ausgelöst wird, so dass auf das Verbindungsteil 120 die Zugkraft auf das Verbindungsteil 120 aufgebaut wird.

Die Verbindungselemente 110, 111 können in einer vorteilhaften Ausführungsform mit den Bauteilen 2, 3 mittels einer Schraubverbindung 1100, 1110 reversibel verbunden sein. Besonders bevorzugt weisen die Profile innere Stege zur Befestigung des Scharnierteils auf.

Wie aus Fig. 2 ersichtlich, ist das erfindungsgemäße Pendelscharnier 1 dadurch gekennzeichnet, dass die Linearführung 122 mindestens zwei symmetrisch zur Längsachse L angeordnete, bewegliche Formteile 1220', 1220'' umfassen, die durch einen Verbindungsbolzen 123, der sich parallel zu den Drehachsen A', A" erstreckt, starr miteinander verbunden sind, wobei das Verbindungsteil 120 auf dem Verbindungsbolzen 123 schwenkbar angeordnet ist. Auf der gegenüberliegenden Seite ist das Verbindungsteil 120 an einem Aufnahmebolzen 124 schwenkbar mit dem jeweils gegenüberliegenden Scharnierteil 10, 11 verbunden.

Bevorzugt umfasst die Linearführung 122 mindestens zwei symmetrisch zur Längsachse L angeordnete, unbewegliche Formteile 1220''', 1220'''', die jeweils mit einem der Bauteile 2, 3 fest verbunden sind.

An den beweglichen Formteilen 1220', 1220'' und/oder an den unbeweglichen Formteilen 1220''', 1220ʺʺ ist vorzugsweise jeweils mindestens eine Aufnahme 12200 zur Aufnahme der Enden der Druckfedern 1210', 1210'' ausgebildet.

Die beweglichen Formteile 1220', 1220'' sind darüber hinaus vorzugsweise mittels mindestens einem Verbindungselement 12201 miteinander verbunden.

Wie aus Fig. 4 ersichtlich, liegt die Achse des die Kraft übertragenden Verbindungsbolzens 123 innerhalb der Enden der Druckfedern 1210', 1210''.

### Liste der Bezugsziffern

- 1: Pendelscharnier
- 2: erstes Bauteil
- 3: zweites Bauteil
- 10: erstes Scharnierteil
- 11: zweites Scharnierteil
- 12: Federeinrichtung
- 100: Aufnahmen am ersten Scharnierteil
- 101: erstes Verbindungselement des ersten Scharnierteils
- 110: Gleitkörper am zweiten Scharnierteil
- 111: zweites Verbindungselement des zweiten Scharnierteils
- 120: Verbindungsteil
- 121: Federelement
- 122: Linearführungen
- 123: Verbindungsbolzen
- 124: Aufnahmebolzen
- 1000: Gleitflächen am ersten Scharnierteil
- 1010: Schraubverbindung am ersten Verbindungselement
- 1100: Gleitflächen am zweiten Scharnierteil
- 1110: Schraubverbindung am zweiten Verbindungselement
- 1210', 1210", 1220', 1220'': Druckfedern
- 1220''', 1220ʺʺ: Formteile der Linearführung
- 1221: Spannelement/e
- 12200: Aufnahme an den Formteilen
- 12201: Verbindungselement an den Formteilen
- A', A": Drehachsen
- D: Drehpunkte
- L: durch das Verbindungsteil verlaufende Längsachse

## Patentansprüche

1. Pendelscharnier (1) mit zwei Scharnierteilen (10, 11) zur schwenkbaren Verbindung mehrerer Bauteile (2, 3), wobei die Scharnierteile (10, 11) über zwei Drehachsen (A', A'') mit aneinander liegenden Gleitflächen (1000, 1100) schwenkbar verbunden sind, wobei zur Bildung der beiden Drehachsen (A', A'') an dem ersten Scharnierteil (10) mindestens zwei beabstandet angeordnete Aufnahmen (100) zur Bildung der Gleitflächen (1000) an dem ersten Scharnierteil (10) und an dem zweiten Scharnierteil (11) mindestens zwei mit den Aufnahmen (100) an dem ersten Scharnierteil (10) entsprechend korrespondierende sowie zur Bildung der Gleitflächen (1100) an dem zweiten Scharnierteil (11) ausgebildete Gleitkörper (110) vorgesehen sind, wobei die beiden Scharnierteile (10, 11) durch Federspannung über mindestens eine Federeinrichtung (12) zueinander in Wirkverbindung stehen, wobei die Federeinrichtung (12) aus mindestens einem an dem zweiten Scharnierteil (11) reversibel anordbaren Verbindungsteil (120) sowie mindestens einem das Verbindungsteil (120) haltenden Federelement (121) gebildet ist, wobei das Federelement (121) aus mindestens zwei sich symmetrisch zu einer durch das Verbindungsteil (120) verlaufenden Längsachse (L) der aneinander anliegenden Scharnierteile (10, 11) erstreckenden Druckfedern (1210', 1210'') gebildet ist, wobei die Druckfedern (1210', 1210'') entlang ihrer parallel zur Längsachse (L) ausgerichteten Achsen (DA) durch eine Linearführung (122) linear geführt sind, wobei
die Druckfedern (1210', 1210'') ausgebildet sind, durch ihre entsprechende Aufnahme an jeweils paarweise symmetrisch zur Längsachse (L) angeordneten Formteilen (1220', 1220''; 1220''', 1220ʺʺ) der Linearführungen (122) eine Zugkraft auf das Verbindungsteil (120) auszuüben,
**dadurch gekennzeichnet, dass**
die Linearführung (122) mindestens zwei symmetrisch zur Längsachse (L) angeordnete, bewegliche Formteile (1220', 1220'') umfasst, die durch einen Verbindungsbolzen (123), der sich parallel zu den Drehachsen (A', A'') erstreckt, starr miteinander verbunden sind, wobei das Verbindungsteil (120) auf dem Verbindungsbolzen (123) schwenkbar angeordnet ist.

2. Pendelscharnier (1) nach Anspruch 1,
**dadurch gekennzeichnet, dass**
die den Drehpunkten (D) oder dem zweiten Scharnierteil (11) zugewandten Enden der Druckfedern (1210', 1210'') am ersten Scharnierteil (10) festgelegt sind.

3. Pendelscharnier (1) nach Anspruch 1 oder 2,
**dadurch gekennzeichnet, dass**
die relativ zum ersten Scharnierteil (10) beweglichen Enden der Druckfedern (1210', 1210'') in die den Drehpunkten (D) oder dem zweiten Scharnierteil (11) abgewandte Richtung zeigen.

4. Pendelscharnier (1) nach einem der vorangegangenen Ansprüche,
**dadurch gekennzeichnet, dass**
die Linearführung (122) mindestens zwei symmetrisch zur Längsachse (L) angeordnete, unbewegliche Formteile (1220''', 1220ʺʺ) umfasst, die jeweils mit einem der Bauteile (2, 3) fest verbunden sind.

5. Pendelscharnier (1) nach Anspruch 4,
**dadurch gekennzeichnet, dass**
an den beweglichen Formteilen (1220', 1220'') und/oder an den unbeweglichen Formteilen (1220''', 1220ʺʺ) jeweils mindestens eine Aufnahme (12200) zur Aufnahme der Enden der Druckfedern (1210', 1210'') ausgebildet ist.

6. Pendelscharnier (1) nach einem der vorangegangenen Ansprüche,
**dadurch gekennzeichnet, dass**
mindestens ein Spannelement (1221) vorgesehen ist, mittels dem die Federspannung zwischen den beweglichen und unbeweglichen Formteilen (1220', 1220''; 1220''', 1220ʺʺ) der Linearführung (122) lösbar ist.

7. Pendelscharnier (1) nach Anspruch 6,
**dadurch gekennzeichnet, dass**
die beweglichen Formteile (1220', 1220'') mit den unbeweglichen Formteilen (1220''', 1220ʺʺ) mittels des mindestens einen Spannelements (1221) abstandsveränderlich sind.

8. Pendelscharnier (1) nach Anspruch 6 oder 7,
**dadurch gekennzeichnet, dass**
mindestens zwei Spannelemente (1221) vorgesehen sind, welche durch die Druckfedern (1210', 1210'') durchführbar sind.

9. Pendelscharnier (1) nach einem der vorangegangenen Ansprüche 6 bis 8,
**dadurch gekennzeichnet, dass**
das mindestens eine Spannelement (1221) als Schraube oder als Bolzen ausgebildet sind.

10. Pendelscharnier (1) nach einem der vorangegangenen Ansprüche 3 bis 9,
**dadurch gekennzeichnet, dass**
die beweglichen Formteile (1220', 1220'') mittels mindestens einem Verbindungselement (12201) miteinander verbunden sind.

11. Pendelscharnier (1) nach einem der vorangegangenen Ansprüche 3 bis 9,
**dadurch gekennzeichnet, dass**
die Achse des die Kraft übertragenden Verbindungsbolzens (123) innerhalb der Enden der Druckfedern (1210', 1210'') liegt.

## Claims

1. Pendulum hinge (1) comprising two hinge parts (10, 11) for pivotably connecting a plurality of components (2, 3), wherein the hinge parts (10, 11) are pivotably connected via two axes of rotation (A', A") with mutually adjoining sliding surfaces (1000, 1100), wherein, for forming the two axes of rotation (A', A''), at least two receptacles (100) arranged at a distance from one another are provided on the first hinge part (10) for forming the sliding surfaces (1000) on the first hinge part (10), and at least two sliding bodies (110), correspondingly cooperating with the receptacles (100) on the first hinge part (10) and formed for creating the sliding surfaces (1100) on the second hinge part (11), are provided on the second hinge part (11), wherein the two hinge parts (10, 11) are operatively connected to one another by spring tension via at least one spring device (12), wherein the spring device (12) is formed by at least one connecting part (120) which can be reversibly arranged on the second hinge part (11), and at least one spring element (121) holding the connecting part (120), wherein the spring element (121) is formed by at least two compression springs (1210', 1210'') extending symmetrically with respect to a longitudinal axis (L) of the adjoining hinge parts (10, 11) passing through the connecting part (120), wherein the compression springs (1210', 1210") are linearly guided along their axes (DA), which are oriented parallel to the longitudinal axis (L), by means of a linear guide (122), wherein
the compression springs (1210', 1210'') are designed, by being correspondingly received in form elements (1220', 1220''; 1220''', 1220ʺʺ) of the linear guide (122) arranged in pairs symmetrically with respect to the longitudinal axis (L), to exert a tensile force on the connecting part (120),
**characterized in that**
the linear guide (122) comprises at least two movable form elements (1220', 1220'') arranged symmetrically with respect to the longitudinal axis (L), which are rigidly connected to one another by a connecting pin (123) extending parallel to the axes of rotation (A', A''), wherein the connecting part (120) is pivotably arranged on the connecting pin (123).

2. Pendulum hinge (1) according to claim 1,
**characterized in that**
the ends of the compression springs (1210', 1210'') facing the pivot points (D) or the second hinge part (11) are fixed to the first hinge part (10).

3. Pendulum hinge (1) according to claim 1 or 2,
**characterized in that**
the ends of the compression springs (1210', 1210") which are movable relative to the first hinge part (10) point in the direction facing away from the pivot points (D) or the second hinge part (11).

4. Pendulum hinge (1) according to any one of the preceding claims,
**characterized in that**
the linear guide (122) comprises at least two immovable form elements (1220‴, 1220ʺʺ) arranged symmetrically with respect to the longitudinal axis (L), each of which is fixedly connected to one of the components (2, 3).

5. Pendulum hinge (1) according to claim 4,
**characterized in that**
at least one receptacle (12200) for receiving the ends of the compression springs (1210', 1210'') is formed respectively on the movable form elements (1220', 1220'') and/or on the immovable form elements (1220‴, 1220ʺʺ).

6. Pendulum hinge (1) according to any one of the preceding claims,
**characterized in that**
at least one tensioning element (1221) is provided, by means of which the spring tension between the movable and immovable form elements (1220', 1220''; 1220‴, 1220ʺʺ) of the linear guide (122) can be released.

7. Pendulum hinge (1) according to claim 6,
**characterized in that**
the distance between the movable form elements (1220', 1220'') and the immovable form elements (1220‴, 1220ʺʺ) is variable by means of the at least one tensioning element (1221).

8. Pendulum hinge (1) according to claim 6 or 7,
**characterized in that**
at least two tensioning elements (1221) are provided, which can be passed through the compression springs (1210', 1210'').

9. Pendulum hinge (1) according to any one of claims 6 to 8,
**characterized in that**
the at least one tensioning element (1221) is formed as a screw or as a bolt.

10. Pendulum hinge (1) according to any one of claims 3 to 9,
**characterized in that**
the movable form elements (1220', 1220'') are connected to one another by means of at least one connecting element (12201).

11. Pendulum hinge (1) according to any one of claims 3 to 9,
**characterized in that**
the axis of the force-transmitting connecting pin (123) lies within the ends of the compression springs (1210', 1210'').

## Revendications

1. Charnière pendulaire (1) comprenant deux parties de charnière (10, 11) destinées à relier de manière pivotante plusieurs composants (2, 3), les parties de charnière (10, 11) étant reliées de manière pivotante par deux axes de rotation (A', A") avec des surfaces de glissement (1000, 1100) en contact mutuel, dans laquelle, pour la formation des deux axes de rotation (A', A''), au moins deux logements (100) disposés à distance l'un de l'autre sont prévus sur la première partie de charnière (10) pour former les surfaces de glissement (1000) sur la première partie de charnière (10), et au moins deux corps de glissement (110), coopérant de manière correspondante avec les logements (100) de la première partie de charnière (10) et formés pour constituer les surfaces de glissement (1100) sur la seconde partie de charnière (11), sont prévus sur la seconde partie de charnière (11), les deux parties de charnière (10, 11) étant en liaison fonctionnelle l'une avec l'autre par une force de ressort au moyen d'au moins un dispositif de ressort (12), le dispositif de ressort (12) étant formé par au moins une pièce de liaison (120) pouvant être disposée de manière réversible sur la seconde partie de charnière (11), et au moins un élément de ressort (121) maintenant la pièce de liaison (120), l'élément de ressort (121) étant formé par au moins deux ressorts de compression (1210', 1210") s'étendant symétriquement par rapport à un axe longitudinal (L) des parties de charnière (10, 11) en contact mutuel et passant par la pièce de liaison (120), les ressorts de compression (1210', 1210") étant guidés linéairement le long de leurs axes (DA), orientés parallèlement à l'axe longitudinal (L), au moyen d'un guidage linéaire (122), dans laquelle
les ressorts de compression (1210', 1210'') sont conçus pour exercer une force de traction sur la pièce de liaison (120) par leur réception correspondante dans des éléments de forme (1220', 1220''; 1220‴, 1220ʺʺ) du guidage linéaire (122) disposés par paires de manière symétrique par rapport à l'axe longitudinal (L),
**caractérisée en ce que**
le guidage linéaire (122) comprend au moins deux éléments de forme mobiles (1220', 1220") disposés symétriquement par rapport à l'axe longitudinal (L), qui sont rigidement reliés entre eux par un axe de liaison (123) s'étendant parallèlement aux axes de rotation (A', A''), la pièce de liaison (120) étant montée de manière pivotante sur l'axe de liaison (123).

2. Charnière pendulaire (1) selon la revendication 1,
**caractérisée en ce que**
les extrémités des ressorts de compression (1210', 1210'') orientées vers les points de pivot (D) ou vers la seconde partie de charnière (11) sont fixées à la première partie de charnière (10).

3. Charnière pendulaire (1) selon la revendication 1 ou 2,
**caractérisée en ce que**
les extrémités des ressorts de compression (1210', 1210''), mobiles par rapport à la première partie de charnière (10), sont orientées dans une direction opposée aux points de pivot (D) ou à la seconde partie de charnière (11).

4. Charnière pendulaire (1) selon l'une quelconque des revendications précédentes,
**caractérisée en ce que**
le guidage linéaire (122) comprend au moins deux éléments de forme immobiles (1220''', 1220ʺʺ) disposés symétriquement par rapport à l'axe longitudinal (L), chacun étant fixé de manière rigide à l'un des composants (2, 3).

5. Charnière pendulaire (1) selon la revendication 4,
**caractérisée en ce que**
au moins un logement (12200) destiné à recevoir les extrémités des ressorts de compression (1210', 1210'') est formé respectivement sur les éléments de forme mobiles (1220', 1220") et/ou sur les éléments de forme immobiles (1220''', 1220ʺʺ).

6. Charnière pendulaire (1) selon l'une quelconque des revendications précédentes,
**caractérisée en ce que**
au moins un élément de serrage (1221) est prévu, au moyen duquel la force de ressort entre les éléments de forme mobiles et immobiles (1220', 1220"; 1220''', 1220ʺʺ) du guidage linéaire (122) peut être relâchée.

7. Charnière pendulaire (1) selon la revendication 6,
**caractérisée en ce que**
la distance entre les éléments de forme mobiles (1220', 1220") et les éléments de forme immobiles (1220''', 1220ʺʺ) est variable au moyen de l'au moins un élément de serrage (1221).

8. Charnière pendulaire (1) selon la revendication 6 ou 7,
**caractérisée en ce que**
au moins deux éléments de serrage (1221) sont prévus, lesquels peuvent être passés à travers les ressorts de compression (1210', 1210").

9. Charnière pendulaire (1) selon l'une quelconque des revendications 6 à 8,
**caractérisée en ce que**
l'au moins un élément de serrage (1221) est réalisé sous la forme d'une vis ou d'un boulon.

10. Charnière pendulaire (1) selon l'une quelconque des revendications 3 à 9,
**caractérisée en ce que**
les éléments de forme mobiles (1220', 1220") sont reliés entre eux au moyen d'au moins un élément de liaison (12201).

11. Charnière pendulaire (1) selon l'une quelconque des revendications 3 à 9,
**caractérisée en ce que**
l'axe de l'axe de liaison (123) transmettant la force est situé à l'intérieur des extrémités des ressorts de compression (1210', 1210").
